# FASCICULE DE BREVET EUROPEEN

(11) **EP 2 836 421 B1**
(45) Date de publication et mention de la délivrance du brevet: **27.04.2016**
(21) Numéro de dépôt: 13706556.1
(22) Date de dépôt: 28.02.2013
(51) Int. Cl.: B63B 7/04, B63B 35/36, E01D 15/20

(54) **MODULE POUR LA RÉALISATION D'UN MATÉRIEL AMBIDROME DE FRANCHISSEMENT (MAF)**
MODUL FÜR DIE HERSTELLUNG EINER ROLL-ON/ROLL-OFF-SCHWIMMBRÜCKE
MODULE FOR PRODUCING A ROLL-ON/ROLL-OFF FERRY (RO-RO)

(30) Priorité: 13.04.2012 EP 12290129
(43) Date de publication de la demande: 18.02.2015
(73) Titulaire: CEFA SAS, 67250 Soultz-sous-Forêts (FR)
(72) Inventeur: SCHMIDT, Frédéric, 67500 Haguenau (FR); ROY, Roger, 49460 Montreuil Juigne (FR)
(74) Mandataire: Gaillarde, Frédéric F. Ch.
(86) Numéro de dépôt international: PCT/EP2013/054066
(87) Numéro de publication internationale: WO 2013/152890

(56) Documents cités:
- WO-A1-02/32752
- US-A- 5 353 733
- US-B1- 7 267 074

## Description

La présente invention se rapporte à un module pour la réalisation d'un Matériel Ambidrome de Franchissement (MAF) et plus particulièrement de type bac modulaire pour la traversée de cours d'eau, les modules pouvant éventuellement également être accouplés pour former un pont.

La présente invention se rapporte également à une interface de chargement dédiée pour ledit module.

Les bacs et ponts flottants sont principalement destinés à permettre à des véhicules militaires de franchir un fleuve ou une rivière en dehors de tout pont ou autre système de bac installé à demeure. Les applications peuvent être également civiles, après des crues ou inondations par exemple ou pour la traversée d'une rivière en l'absence d'ouvrage permanent et notamment pour permettre le passage de véhicules lourds de chantier ou d'intervention par exemple.

Les véhicules plus particulièrement visés sont des véhicules à chenilles ou à roues de masse moyenne pouvant atteindre 30 à 60 tonnes.

Les modules constitutifs du bac ou du pont *ad hoc* peuvent notamment être amenés au point de franchissement désiré et assemblés.

De manière générale, un bac ou pont flottant est réalisé à partir d'un ou plusieurs caissons de flottaison, éventuellement motorisés, et conçus pour supporter une voie de roulement pour la circulation des véhicules sur le bac ou sur le pont.

De manière complémentaire, ledit pont ou bac pourra être terminé à l'une ou à ses deux extrémités par une rampe d'accès, généralement repliable, ou réglables angulairement, permettant le chargement et déchargement des véhicules transportés. Avantageusement toutefois, le bac ou pont sera ambidrome.

Dans le cas d'un assemblage en pont flottant, le nombre de modules assemblés dépendra de la distance à franchir et des caractéristiques de flottaison des caissons de flottaison. Dans le cas d'un assemblage en bac de transport, le nombre de modules assemblés dépendra bien évidemment des véhicules à transporter ainsi que de leur charge en fonction des caractéristiques de flottaison des caissons. Un module comprenant toutes les caractéristiques du préambule de la revendication 1 est connu par du document WO02/2752A1.

Il n'existe pas de module autonome contenant l'ensemble des éléments nécessaires à l'assemblage du bac ou du pont flottant à réaliser, à l'exception des véhicules autonomes motorisés et amphibies tel que les Engins de Franchissement de l'Avant (EFA). De tels engins ne sont pas aisément déplaçables loin de leur point d'attache, notamment par voie aérienne et restent relativement chers puisque possédant leur propre système moteur amphibie requérant également une maintenance plus importante.

Concernant les systèmes transportables, il existe des bacs et ponts flottants réalisés à partir de bateaux sur lesquels des travures, éléments constitutifs de la voie de roulage finale, sont installées transversalement aux bateaux.

L'assemblage d'un bac ou pont flottant actuellement nécessite donc le transport desdits bateaux, des travures, des moteurs à installer sur les bateaux, etc ... soit de nombreux constituants épars rendant généralement difficile leur acheminement rapide sur site.

De plus, les différents éléments étant séparés, l'assemblage nécessite un temps relativement important et reste complexe, le poids de chaque élément devant être porté par un homme ne devant pas dépasser les limites militaires.

La présente invention vise à proposer un module permettant la réalisation d'un bac ou d'un pont flottant modulaire regroupant le maximum, et de préférence la totalité, des éléments constitutifs et simplifiant en conséquence les opérations d'assemblage.

Un tel module doit bien évidemment rester aisément acheminable sur site et doit respecter les normes militaires internationales et répondre notamment aux contraintes de masses et de dimensions de gabarit routier, aérien et ferroviaire.

Pour ce faire, la présente invention se rapporte à un module pour la réalisation d'un bac et/ou pont flottant modulaire comprenant un caisson de flottaison, caractérisé en ce que ledit caisson de flottaison est réalisée sous la forme de deux demi-caissons de flottaison articulés entre eux autour d'une ligne d'articulation entre une position d'ouverture dans laquelle les deux demi-caissons sont sensiblement alignés et forment le caisson de flottaison, et une position de fermeture dans laquelle un demi-caisson est rabattu sur l'autre demi-caisson à la manière d'un couvercle formant ainsi une boîte container renfermant tout ou partie des éléments de réalisation du bac ou pont flottant.

Ainsi, en prévoyant un caisson de flottaison en deux demi-caissons articulés l'un sur l'autre, ledit caisson de flottaison se transforme en boîte pour le rangement d'au moins une partie, et de préférence la totalité, des divers éléments constitutifs du bac ou pont mobile.

Généralement, pour la réalisation d'un bac, il suffira donc de transporter deux caissons de flottaison / boîtes selon l'invention, ces boîtes contenant les éléments essentiels et nécessaires pour la réalisation du bac qui est peut donc être commencée immédiatement.

Il en résulte un gain logistique important dû à la facilité de transport et la rapidité d'installation.

Avantageusement, les demi-caissons sont équipés d'au moins un moyen mécanique d'aide à l'ouverture et fermeture, notamment du type vérin.

Avantageusement encore, au moins l'un des deux demi-caissons comprend au moins un moyen de propulsion et de direction aquatique, notamment de type propulseur à jet d'eau, préférentiellement orientable. On pourra notamment prévoir un propulseur principal, notamment orientable, et des propulseurs secondaires de complément de direction. Ainsi, il ne sera pas nécessaire de prévoir l'installation de propulseurs extérieurs rapportés sur le caisson de flottaisson, le caisson / boîte selon l'invention pouvant renfermer ses propres moyens de motorisation et de propulsion.

On visera plus particulierment des moyens de propulsion dont la poussée est prévue pour donner au bac ou au pont des capacités de vitesse sur l'eau d'au moins 4m/s.

Selon une variante de réalisation avantageuse, on pourra prévoir deux propulseurs principaux orientables situés respectivement à l'avant et à l'arriere d'un demi-caisson. Ce mode de réalisation permet une manoeuvrabilité accrue et ne nécessite pas la mise en place de propulseurs secondaires de complément de direction.

Le moteur pourra également alimenter un ou plusieurs générateurs hydraulique, et/ou électrique, et/ou pneumatique, pour alimenter différents organes, notamment, par exemple des organes de type vérins. Dans le cas où deux moteurs sont installés, cela permettra en outre une redondance de ses fonctions, notamment de générateur pneumatique, hydraulique, et/ou électrique.

De manière préférentielle, au moins un demi-caisson comprend au moins un flotteur d'étrave, préférentiellement gonflable.

Un tel flotteur d'étrave permettra notamment au module d'avoir une trainée compatible avec la poussée des propulseurs pour obtenir les capacités souhaitées de vitesse sur l'eau.

Avantageusement, au moins l'un, et préférentiellement chacun, des demi-caissons renferme au moins un élément de travure monté mobile entre une position de rangement dans une partie basse du demi-caisson et selon une direction sensiblement longitudinale dudit demi-caisson, et une position déployée dans laquelle l'élément de travure vient sensiblement au dessus du demi-caisson et est orienté sensiblement selon une direction transversale au demi-caisson à proximité d'une ligne médiane du caisson de flottaison.

Avantageusement encore, l'élément de travure est monté sur un moyen de levage du type vérin apte à soulever ledit élément de travure depuis sa position de rangement en partie basse du demi-caisson jusqu'à au moins une hauteur correspondante à sa position déployée.

De manière avantageusement complémentaire, l'élément de travure est monté pivotant d'au moins 90 degrés, entre une orientation longitudinale au demi-caisson et une orientation transversale audit demi-caisson.

De manière complémentaire encore, l'élément de travure monté translatable selon une direction sensiblement longitudinale du demi-caisson de manière à pouvoir l'amener de sa position de rangement, vers sa position de déploiement à proximité de la ligne médiane du caisson de flottaison.

Préférentiellement, chaque demi-caisson renferme une demi-travure. Cela permet notamment d'équilibrer les charges lors de la mise à l'eau du caisson de flottaison déployé.

De manière avantageuse, le module, en position de fermeture est apte à renfermer également un ou plusieurs éléments de rampe constitutifs d'au moins une rampe d'accès destinée à être installé à une extrémité de travure formée de ses éléments de travure.

Préférentiellement, au moins une et avantageusement les deux extrémités de travure constituée de ses éléments de travure sont équipées de moyens de liaison à une extrémité d'une travure également constituée de ses éléments de travure d'un deuxième module en position déployée. Il pourra notamment s'agir de chapes aptes à coopérer par complémentarité de forme et aptes à recevoir un axe de maintien.

De manière avantageusement complémentaire, au moins un demi-caisson comprend au moins un élément d'un mât dépliable formant potence de manutention, ledit caisson étant apte à contenir la potence en position repliée.

Cette potence pourra également servir le cas échéant à la manutention et au levage des éléments de travure, notamment à leur pivotement et / ou à leur translation.

Cette potence permet en outre de modifier la place des rampes et éventuellement des travures en fonction des configurations de transport ou de travail en bac ou en pont. En configuration de transport, la potence est repliée.

Le mât dépliable pourra comprendre notamment plusieurs secteurs articulés les uns sur les autres et configurés de manière telle que le redressement d'un secteur inférieur, notamment à l'aide d'un vérin ou autre moyen motorisé, formant pied de mât entraîne le déploiement des autres secteurs articulés.

Alternativement, il pourra par exemple s'agir d'un mât télescopique ou encore d'un pied de mât apte à recevoir ledit mât de manière démontable. Un tel mât déployable permettra aux opérateurs d'effectuer la manutention des divers éléments, et notamment des éléments de rampe.

Préférentiellement, au moins une extrémité de travure est équipée d'au moins une partie orientable motorisé, notamment par au moins un vérin, et notamment apte à orienter la rampe d'accès le cas échéant. Par ailleurs, lorsqu'une extrémité ne sera pas équipée de rampe d'accès, ces parties orientables permettront d'assurer la planéité et le bon nivellement des travures entre deux modules formant bac.

De manière avantageusement complémentaire, la travure est équipée d'au moins un moyen de centrage et d'indexation, préférentiellement déployable, notamment à l'aide d'un ou plusieurs vérins, apte à coopérer avec un moyen de centrage et d'indexation correspondant d'une travure d'un deuxième module. Les moyens de centrage et d'indexation pourront se présenter sous la forme de bras d'indexation situés sous la travure présentant une extrémité sensiblement triangulaire ou conique, et apte à pénétrer dans un logement correspondant d'une travure d'un deuxième module déployé.

Avantageusement, le module est équipé d'au moins un moyen de préhension par un bras polybenne, notamment du type arceau.

La présente invention se rapporte encore à une interface support pour le transport d'un module selon l'invention, comprenant un plateau de transport destiné à recevoir ledit module et équipé d'au moins un moyen de préhension par un bras polybenne caractérisé en ce que ledit plateau de transport est équipé d'au moins un chariot monté mobile en translation le long du plateau de transport entre une position de récupération dans laquelle le chariot est située à proximité d'une extrémité du plateau de manière à permettre l'accroche et la récupération du module à transporter et une position de transport dans laquelle le chariot est remonté vers le moyen de préhension par le bras polybenne en vue de tirer le module sur le plateau.

Cette interface est destinée à faciliter grandement le transport, la mise à l'eau et la récupération des modules selon l'invention tant avec des berges à bord franc qu'au niveau de berges inclinées.

Cette interface, et plus particulièrement le bras polybenne, permet également la mise à terre du module, sa pose sur un wagon, par exemple, ou sur une rampe d'accès d'un avion cargo.

La présente invention sera mieux comprise à la lumière de la description détaillée qui suit en regard du dessin annexé dans lequel :
- la figure 1 est une représentation schématique en perspective d'un module selon l'invention en position de fermeture,
- la figure 2 est une représentation schématique en perspective du module de la figure 1 en position d'ouverture du caisson de flottaison,
- la figure 3 est une représentation schématique en perspective de l'intérieur du caisson,
- la figure 4 est une vue schématique de dessus de deux modules selon l'invention assemblés pour former un bac,
- la figure 5 est une vue schématique de côté du bac de la figure 4,
- les figures 6 et 7 représentent respectivement une étape de mise à l'eau et une étape de récupération du module de la figure 1

Les figures 1 et 2 montrent un module 1 selon l'invention pour la réalisation d'un bac modulaire pour la traversée de cours d'eau, les modules 1 pouvant éventuellement également être accouplés pour former un pont.

Conformément à l'invention, ce module 1 comprend un caisson de flottaison 2 réalisé sous la forme de deux demi-caissons de flottaison 2a, 2b.

Les deux demi-caissons de flottaison 2a, 2b sont articulés entre eux autour de pièces de pivotement 3 le long d'une ligne d'articulation A entre une position d'ouverture (figure 2) dans laquelle les deux demi-caissons 2a, 2b sont sensiblement alignés et forment le caisson de flottaison 2, et une position de fermeture dans laquelle un demi-caisson est rabattu sur l'autre demi-caisson à la manière d'un couvercle formant ainsi une boîte container apte à renfermer des éléments de réalisation du bac ou pont flottant.

La figure 1 montre le module 1 en position de fermeture, c'est-à-dire formant une boîte destinée à contenir des éléments constitutifs du bac, un demi-caisson de flottaison 2b formant un couvercle de la boîte.

La figure 2 montre le module 1 en position d'ouverture, dans laquelle le demi-caisson de flottaison 2b formant le couvercle de la boîte a été pivoté autour de la ligne d'articulation A de manière à venir dans l'alignement du premier demi-caisson de flottaison 2a, formant ainsi le caisson de flottaison 2 complet.

De manière à permettre aux opérateurs l'ouverture du module 1, les demi-caissons 2a, 2b sont équipés d'au moins un moyen mécanique d'aide à l'ouverture et fermeture, notamment du type vérin. En l'espèce, ces moyens mécaniques se présentent sous la forme de vérins 4 latéraux, présentant une première extrémité liée à un des demi-caissons 2a, 2b et une deuxième extrémité liée à une pièce de pivotement 3 de manière à permettre aux opérateurs d'ouvrir le module 1.

Ces vérins 4 pourront être alimentés par un générateur d'appoint externe, par exemple, ou éventuellement directement par un générateur interne au module 1 et démarré depuis l'extérieur.

Dans le cas d'un générateur interne, ce dernier pourra être alimenté par un moteur interne au module, démarré depuis l'extérieur, et prévu notamment pour entrainer des moyens de propulsions et d'autres générateurs le cas échéant (générateur électriques, hydrauliques, pneumatiques).

A cette fin, le module 1 comprend deux blocs moteur 5 alimentant en puissance chacun un moyen de propulsion associé du type propulseur à jet d'eau et disposés dans un fond du premier caisson de flottaison 2a, celui-ci étant pourvu d'ouvertures en conséquence.

En l'espèce, le demi-caisson 2b forme donc un caisson de proue tandis que le demi-caisson 2a forme un caisson de poupe.

Ces moyens de propulsion sont orientables et permettent une grande manoeuvrabilité du caisson de flottaison 2. Le bloc moteur associé à un moyen de propulsion forme un groupe moto-propulseur.

Plus précisément et de manière préférentielle, les propulseurs seront donc des propulseurs à jet d'eau orientables et dont la sortie d'eau propulsée est inclinée d'environ 15 degrés sous la coque du demi-caisson de flottaison 2a. Ainsi, un tel propulseur permet une navigation avec une faible hauteur d'eau sous la coque (jusqu'à quelques centimètres).

Par ailleurs, comme mentionnée précédemment, les blocs moteurs 5 pourront chacun comprendre une fonction de générateur hydraulique et/ou électrique et/ou pneumatique.

La présence de deux blocs moteurs 5 permet une redondance de sécurité de ces fonctionnalités et de la propulsion.

Alternativement, d'autres systèmes de propulsion peuvent être mis en oeuvre.

Ainsi, on pourra prévoir un seul bloc moteur alimentant en puissance un moyen de propulsion principal du type propulseur à jet d'eau et disposé au fond du premier caisson de flottaison 2a, et qui permettra également l'alimentation de propulseurs d'appoint de direction, notamment de propulseurs d'étrave situés à proximité d'une extrémité avant du deuxième demi-caisson 2b et/ou à l'arrière du demi-caisson 2a.

Avantageusement, le moyen de propulsion principal sera pareillement orientable. On pourra également prévoir deux propulseurs secondaires, positionnés l'un à l'avant (demi-caisson 2b) et l'autre à l'arrière (demi-caisson 2a), chaque propulseur comprenant une hélice disposée dans un tube sensiblement horizontal débouchant sous la ligne de flottaison.

Les propulseurs secondaires pourront être utilisés pour corriger la trajectoire du caisson de flottaison 2, notamment lors des manoeuvres d'accouplements entre modules 1 pour constituer un bac ou pont flottants et lors des manoeuvres de navigation du bac constitué.

Les moyens de propulsion sont complétés par un poste de pilotage 7, éventuellement démontable et rangeable dans un demi-caisson 2a ou emportable par le pilote. Le bloc moto-propulseur 5 sera de préférence également apte à alimenter un ou plusieurs équipements de génération de puissance hydraulique, électrique ou pneumatique.

De manière à améliorer les performances de navigation, le demi-caisson 2b formant proue sera équipé d'un flotteur d'étrave 8, glonflable, et protégé par une plaque métallique pour réaliser les accostages sur les bords de berges. Cette plaque 8 est repliable contre le demi-caisson 2b lorsque le flotteur est dégonflé et que le module 1 est en position de fermeture.

Conformément à l'invention, le module 1 abrite, en position de fermeture tout ou partie des éléments constitutifs du bac à réaliser.

Plus précisément, chaque demi-caissons 2a, 2b renferme un élément de travure 10a, 10b monté mobile entre une position de rangement dans une partie basse du demi-caisson 2a, 2b et selon une direction sensiblement longitudinale dudit demi-caisson, et une position déployée dans laquelle l'élément de travure 10a, 10b vient sensiblement au dessus du demi-caisson 2a, 2b et est orienté sensiblement selon une direction transversale au demi-caisson à proximité d'une ligne médiane du caisson de flottaison.

La figure 2 montre les éléments 10a, 10b de travure 10 en position de rangement dans leur demi-caisson 2a, 2b respectif. L'élément de travure 10a reposant sur les blocs moto-propulseur 5, il est surélevé par rapport à l'élément 10b de l'autre demi-caisson caisson 2b.

Chaque demi-caisson 2a, 2b comprend un élément de travure 10a, 10b formant plus précisément chacun une demi-travure.

Ainsi, une travure 10 destinée à former une voie de 4m de large pour le passage des véhicules sera réalisée à partir de deux demi travure 10a, 10b d'environ deux mètres de large chacune, et plus précisément d'environ 1,8m chacune pour tenir compte de divers espaces intersticiels. La longueur de chaque élément 10a, 10b de travure 10 est légèrement inférieure à la longueur de chaque demi-caisson 2a, 2b.

Afin de faciliter le passage des éléments de travure 10a, 10b depuis leur position de rangement (longitudinale) vers leur position déployée (transversale), chaque élément 10a, 10b de travure 10 est monté sur un vérin, non visible, sensiblement central, permettant de soulever ledit élément 10a, 10b de travure 10 depuis sa position basse à l'intérieur du caisson de flottaison 2 vers une position haute légèrement au dessus du caisson de flottaison 2 de manière à permettre sa rotation vers une orientation sensiblement transversale.

Pour ce faire, l'élément 10a, 10b de travure 10 est donc également monté pivotant sur son vérin de levage, ou le vérin de levage est lui-même apte à pivoter.

Avantageusement, l'élément 10a, 10b de travure 10 pourra être pivoté indifféremment dans un sens de rotation ou dans l'autre. En effet, selon la configuration des moyens d'accouplement présentés par l'autre module 1 , il pourra être nécessaire de placer la travure 10 dans un sens ou dans l'autre.

La mise en place de l'élément 10a, 10b de travure 10 est complété par une translation selon une direction sensiblement longitudinale du demi-caisson 2a, 2b vers une zone sensiblement médiane du caisson de flottaison 2 (à l'équilibre des charges près).

Ainsi, les deux éléments de travure 10a, 10b se rejoignent à proximité d'une ligne médiane pour former la travure 10 présentant la largeur totale souhaitée égale à deux fois la largeur d'une demi-travure 10a, 10b, et constituant ainsi une voie de roulement pour les véhicules à transporter.

Une fois les éléments de travures 10a, 10b, en place, la constitution d'un bac 100 peut commencer.

Un bac 100, tel que représenté sur les figures 4 et 5 est réalisé à partir de deux modules 1 par accouplement des travures 10 de chaque module 1.

Pour ce faire, chaque extrémité de travure 10 du premier module 1 est équipée de moyens de liaison à une extrémité d'une travure 10 du deuxième module 1 en position déployée. Il pourra notamment s'agir d'un système de chapes 11 aptes à coopérer par complémentarité de forme et solidarisées par l'insertion d'axes (non visibles).

Avantageusement, les axes pourront être montés à une extrémité de travure et actionné mécaniquement, par exemple à l'aide d'un vérin.

Par ailleurs, afin de faciliter l'accouplement des modules 1, les travures 10 seront avantageusement équipées de moyens de centrage et d'indexation déployables, se présentant notamment sous la forme de bras d'indexation 12 déployés à l'aide de vérins et apte à pénétrer dans un logement 13 correspondant de la travure 10 du deuxième module 2.

Il convient de noter que le bras d'indexation 12 est disposé dans la continuité du logement 13 traversant. Ainsi, un seul élément de centrage et d'indexation central peut être prévu pouvant en fonction des besoins servir d'élément mâle (bras 12 sorti traversant le logement 13) ou femelle (bras 12 rétracté et logement 13 libre pour recevoir un bras 12 de l'élément de travure 10a à accoupler.

On notera qu'une extrémité de chaque demi-travure 10a, 10b est équipée d'au moins une partie 16 orientable, sur une face interne de laquelle est disposé le logement 13, associée à un actionneur, notamment au moins un vérin, et notamment apte à orienter une rampe d'accès 15 le cas échéant et la bloquer en position lors du passage des véhicules. Dans le cas d'un pont, les parties 16 non utilisés pour l'installation d'une rampe 15 seront maintenus sensiblement horizontales et assureront le nivellement de la voie de roulement.

Comme mentionné précédemment, chaque module 1, en position de fermeture est apte à renfermer également un ou plusieurs éléments constitutifs d'au moins une rampe d'accès 15 destinée à être installé à une extrémité de travure 10.

Comme pour la travure 10, la rampe 15 se présente sous la forme de deux demi-rampes 15a, 15b stockées séparément dans le module 1 et assemblées pour former la rampe 15.

Pour ce faire, chaque demi rampe 15a, 15b est montée sur une extrémité d'une demi-travure 10a, 10b associée, et plus précisément, est rattachées à une partie 16 qui permettra son orientation.

Les deux demi-rampes 15a, 15b pourront être ensuite éventuellement solidarisées entre elles, à l'aide de moyens de fixation rapides, ou boulonnage afin d'assurer l'unité de la rampe 15.

Conformément à un aspect avantageux de l'invention, les demi-rampes 15a, 15b seront installées à l'aide d'au moins une potence de manutention 19, équipée notamment d'un treuil hydraulique ou électrique.

Selon un mode de réalisation avantageux, la potence est réalisée à partir d'un mât dépliable comprenant plusieurs secteurs articulés les uns sur les autres et configurés de manière telle que le redressement d'un secteur inférieur, notamment à l'aide d'un vérin ou autre moyen motorisé, formant pied de mât entraîne le déploiement des autres secteurs articulés.

Alternativement selon un autre mode de réalisation donné à titre d'exemple, la potence pourra être installée sur un mât télescopique fixé dans le caisson 2 sensiblement au niveau de la ligne médiane des deux demi-travures 10a, 10b. Le mât téléscopique pourra être remplacé par un pied de mât apte à recevoir un mât démontable, qui pourra être rangé dans le caisson de flottaison 2.

Plus précisément, la potence 19 est agencée de manière à pouvoir être déployé entre les demi-travures 10a, 10b en position déployée transversalement au caisson de flottaison 2. Une légère découpe correspondante pourra être prévue sur les bords des demi-travures 10a, 10b de manière à permettre le passage si nécessaire de ladite potence 19 le cas échéant.

La potence 19 permet la manutention des éléments contenu dans le module 1 et notamment les demi-rampes 15a, 15b qui sont installées sur leur flan, avant déplacement en position fonctionnelle une fois la demi-rampe 15a, 15b au moins partiellement attachée à la partie 16.

Une rampe d'accès 15 complète, est donc fixée par l'intermédiaire de chapes supérieures des demi-travures 10a, 10b et plus précisément des parties 16, directement en position fonctionnelle et liaison à des chapes inférieures desdites parties 16.

Avantageusement, le bac 100 réalisé sera ambidrome, le premier module 1 étant équipé d'une rampe pour la montée du ou des véhicules à transporter, le deuxième module étant équipée d'une rampe similaire pour la descente desdits véhicules.

De manière complémentaire, des guide-roues pourront être stockés le long des travures 10 et mis en place à la main. On pourra également prévoir des guide-roues spécifiques aux rampes 15, également mis en place à la main. Ces guide-roues sont constitués, par exemple, de simples cornières tenues au profil de rive par les plots fusibles.

Un caillebottis formant un petit platelage central pourra être mis en place pour couvrir l'intervalle entre les deux demi-rampes 15a, 15b.

De la même manière, pour les travures 10, lorsque la potence 19 est située au niveau de la travure 10, et malgré le rapprochement maximal des éléments de travure 10a, 10b, il pourra subsister un intervalle entre les éléments de travure 10a, 10b.

Cet intervalle pourra être avantageusement comblé par la mise en place, notamment manuelle, d'un caillebotis formant également platelage central entre les deux éléments de travure 10a, 10b. On pourra également prévoir des guides roues latéraux rabattables équipant les éléments de travure 10a, 10b. Les guide roues externes seront relevés pour délimiter le bord de la voie de roulement tandis que les guide-roues internes seront simplement mis à l'horizontal pour couvrir l'intervalle entre les deux éléments de travure 10a, 10b.

Une pièce formant traverse pourra être prévue pour lier fermement les deux demi-becs d'extrémité de rampes 15 et assurer une bonne rigidité de la rampe 15 lors de l'embarquement des véhicules.

Après le repli de la potence 19, le bac 100 ainsi formé à l'aide de deux modules 1 selon l'invention est opérationnel.

La longueur de chargement hors rampes sera calculée de manière à être compatible avec la longueur des véhicules à roues des classes concernées. Les rampes 15 peuvent en parties, être chargées en bac en navigation avec des véhicules légers. Les caractéristiques du caisson de flottaison 2 seront bien évidemment déterminées pour satisfaire aux conditions de flottaison requises.

Un pont flottant sera constitué de la même manière, et composé d'un nombre nécessaire de modules 2 déployés en fonction de la longueur souhaitée.

On notera également qu'en dehors d'une utilisation en bac 100 ou en pont flottant, les modules 1 simplement ouverts mais non totalement déployés (figure 2) pourront servir de barge de transport (notamment pour des personnels et des sacs de sable par exemple, ou autre paquetage).

De manière complémentaire, chaque caisson de flottaison 2 pourra être équipé d'une ancre, préférentiellement installée dans un puits débouchant à travers une paroi du demi-caisson 2b et accrochée à une chaîne. Le largage se fait par gravité et la remontée de l'ensemble pourra être assurée par un guideau hydraulique ou électrique avec commande de secours manuelle, la chaîne pourra être stockée dans un coffre.

La présente invention se rapporte également à une interface support 200 pour un module 1 selon l'invention. Un exemple de réalisation et d'utilisation d'une telle interface support 200 est représenté aux figures 6 et 7.

Un module 1 est destiné à être transporté, notamment mais non exclusivement, sur site au moyen de camions 300 de transport militaire équipés d'un bras polybenne 301 (connus sous le nom de Porteur Polyvalent Terrestre ou PPT).

Pour ce faire, l'interface support 200, comprend un plateau de transport 201 destiné à recevoir ledit module 1 et équipé d'au moins un moyen de préhension 202 par le bras polybenne 301.

Le plateau de transport 201 est équipé d'un chariot 203 monté mobile en translation le long du plateau de transport 201 entre une position de récupération (figure 6) dans laquelle le chariot 203 est située à proximité d'une extrémité du plateau 201 de manière à permettre l'accroche et la récupération du module 1 à transporter et une position de transport dans laquelle le chariot 203 est remonté vers le moyen de préhension 202 par le bras polybenne 301 en vue de tirer le module sur le plateau.

La figure 7 illustre le fonctionnement de l'interface support 200 en position intermédiaire pour récupérer dans l'eau un module 1 selon l'invention au niveau d'un quai à bord franc.

Comme précédemment mentionné, l'interface support 200 proposée permet de s'affranchir du type de berge et permet notamment un chargement et déchargement du module 1 même sur des berges à bord franc.

Alternativement, dans le cas de quais à bord franc moins élevés, il est possible de se dispenser de l'interface support et d'effectuer une mise à l'eau et récupération à l'aide d'un bras polybenne télescopique.

Bien évidemment, le bras polybenne est également utilisable directement où à travers son interface support pour charger ou débarquer un module 1 en l'absence de bord franc, sur une berge à pente douce, notamment une plage. Dans un tel cas, on pourra également envisager une mise à l'eau et une récupération directe du module en descendant l'arriere du camion jusqu'au niveau de l'eau.

Selon des caractéristiques additionnelles avantageuses, le module 1 sera conçu de manière à être insubmersible à vide. Il pourra être également rendu peu sensible aux tirs d'arme légères en prévoyant un multi compartimentage des parois et du fond ainsi que compartimentage du flotteur d'étrave. De plus le module pourra être équipé de puissantes pompes de cale.

Des modules 1 peuvent également être utilisés pour la mise en oeuvre d'un ponceau. Pour ce faire, on utilisera un premier module 1 simplement ouvert mais non déployé, et un deuxième module 1 ouvert et dont la travure 10 aura été déployée comme expliqué précédemment.

Les deux modules 1 seront posés à terre, disposés l'un à côté de l'autre, le plus près possible et sensiblement parallèlement.

La travure 10 du deuxième module est déployée et s'étend donc en travers de l'ensemble. Les éléments de rampe stockées dans le premier module 1 et les éléments de rampe du deuxième module 1 sont mis en place aux extrémités de travure.

Les moyens de fixation de la travure 10 au vérin télescopique de son module 1 sont démontés.

Ainsi le ponceau est constitué d'une travure 10 formant voie de roulement et de ses rampes d'extrémités et est désolidarisé des caissons de flottaison 2.

Ainsi assemblé, le ponceau ponceau pourra être porté au niveau du fossé à franchir par le camion de transport 300 tel que précédemment décrit.

En fonction de la masse à faire passer sur le ponceau, il sera possible d'adpter l'ensemble en n'utilisant que les rampes et non plus la travure 10 de manière à former un ponceau légèrement plus court mais présentant une résistance à la flexion accrue.

Les rampes de part et d'autre de la travure 10 permettront l'appui du ponceau sur les bords du fossé et le passage des véhicules.

Bien que l'invention ait été décrite avec un exemple particulier de réalisation, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Module (1) pour la réalisation d'un bac (100) et/ou pont flottant modulaire comprenant un caisson de flottaison (2) réalisé sous la forme de deux demi-caissons (2a, 2b) de flottaison articulés (3) entre eux autour d'une ligne d'articulation (A) entre une position d'ouverture dans laquelle les deux demi-caissons sont sensiblement alignés et forment le caisson de flottaison, et une position de fermeture dans laquelle un demi-caisson est rabattu sur l'autre demi-caisson à la manière d'un couvercle formant ainsi une boîte container, **caractérisé en ce que** le module renferme tout ou partie des éléments de réalisation du bac ou pont flottant dont au moins un élément (10a, 10b) de travure (10) monté mobile entre une position de rangement dans une partie basse du demi-caisson et selon une direction sensiblement longitudinale dudit demi-caisson, et une position déployée dans laquelle l'élément de travure vient sensiblement au dessus du demi-caisson et est orienté sensiblement selon une direction transversale au demi-caisson à proximité d'une ligne médiane du caisson de flottaison (2).

2. Module (1) selon la revendication 1, **caractérisé en ce que** les demi-caissons (2a, 2b) sont équipés d'au moins un moyen mécanique d'aide à l'ouverture et fermeture, notamment du type vérin (4).

3. Module (1) selon l'une quelconque des revendications 1 ou 2, **caractérisé en ce qu'**au moins l'un des deux demi-caissons (2a) comprend au moins un moyen de propulsion (5) et de direction aquatique, notamment de type propulseur à jet d'eau, préférentiellement orientable.

4. Module (1) selon l'une quelconque des revendications 1 à 3, **caractérisé en ce qu'**au moins un demi-caisson (2b) comprend au moins un flotteur d'étrave (8), préférentiellement gonflable.

5. Module (1) selon l'une quelconque des revendications 1 à 4, **caractérisé en ce que** l'élément (10a) de travure est monté sur un moyen de levage du type vérin apte à soulever ledit élément de travure depuis sa position de rangement en partie basse du demi-caisson jusqu'à au moins une hauteur correspondante à sa position déployée.

6. Module (1) selon l'une quelconque des revendications 1 à 5, **caractérisé en ce que** l'élément de travure (10a, 10b) est monté pivotant d'au moins 90 degrés, entre une orientation longitudinale au demi-caisson (2a, 2b) et une orientation transversale audit demi-caisson.

7. Module (1) selon l'une quelconque des revendications 1 à 6, **caractérisé en ce que** l'élément de travure (10a, 1 b) monté translatable selon une direction sensiblement longitudinale du demi-caisson (2a, 2b) de manière à pouvoir l'amener de sa position de rangement, vers sa position de déploiement à proximité de la ligne médiane du caisson de flottaison (2).

8. Module (1) selon l'une quelconque des revendications 1 à 7, **caractérisé en ce que** chaque demi-caisson (2a, 2b) renferme une demi-travure (10a, 10b).

9. Module (1) selon l'une quelconque des revendications 1 à 8, **caractérisé en ce que** le module, en position de fermeture est apte à renfermer également un ou plusieurs éléments (15a, 15b) constitutifs d'au moins une rampe d'accès (15) destinée à être installée à une extrémité de travure (10).

10. Module (1) selon l'une quelconque des revendications 1 à 9, **caractérisé en ce qu'**au moins une extrémité de travure (10) est équipée de moyens de liaison à une extrémité d'une travure (10) d'un deuxième module en position déployée.

11. Module (1) selon l'une quelconque des revendications 1 à 10, **caractérisé en ce qu'**au moins une extrémité de travure (10) est équipée d'au moins une partie orientable motorisée, notamment par au moins un actionneur, et notamment apte à orienter la rampe d'accès (15) le cas échéant.

12. Module (1) selon l'une quelconque des revendications 1 à 11, **caractérisé en ce qu'**au moins un demi-caisson (2a, 2b) comprend au moins un élément de mât dépliable formant potence de manutention (19), ledit caisson étant apte à contenir la potence en position repliée.

13. Module (1) selon l'une quelconque des revendications 1 à 12, **caractérisé en ce que** la travure (10) est équipée d'au moins un moyen (12) de centrage et d'indexation, préférentiellement déployable, apte à coopérer avec un moyen de centrage et d'indexation correspondant (13) d'une travure d'un deuxième module.

14. Module (1) selon l'une quelconque des revendications 1 à 13, **caractérisé en ce qu'**il est équipé d'au moins un moyen de préhension par un bras polybenne, notamment du type arceau.

## Patentansprüche

1. Modul (1) zur Gestaltung einer modularen Fähre (100) und/ oder Schwimmbrücke, einen Schwimmkasten (2) umfassend, der in Form von zwei Schwimm-Halbkästen (2a, 2b) gestaltet ist, die um eine Gelenklinie (A) zwischen einer Öffnungsposition, in der die beiden Halbkästen in etwa aneinandergereiht sind, und den Schwimmkasten bilden und einer Schließposition aneinander angelenkt (3) sind, in der ein Halbkasten in der Art eines Deckels auf den anderen Halbkasten umgeklappt ist, und somit eine Containerbox bildet, **dadurch gekennzeichnet, dass** das Modul alle Gestaltungselemente der Fähre oder Schwimmbrücke oder einen Teil davon einschließt, darunter zumindest ein Element (10a, 10b) eines Brückenteils (10), das zwischen einer Position zum Verstauen in einem unteren Teil des Halbkastens und in eine in etwa längs verlaufende Richtung des besagten Halbkastens, und einer ausgefahrenen Position beweglich montiert ist, in der das Element eines Brückenteils in etwa über den Halbkasten kommt und in etwa in eine quer zum Halbkasten verlaufende Richtung in der Nähe einer Mittellinie des Schwimmkastens (2) ausgerichtet ist.

2. Modul (1) nach Anspruch 1, **dadurch gekennzeichnet, dass** die Halbkästen (2a, 2b) mit zumindest einem mechanischen Mittel zur Unterstützung der Öffnung und der Schließung, vor allem in der Art eines Zylinders (4) ausgestattet sind.

3. Modul (1) nach irgendeinem der Ansprüche 1 oder 2, **dadurch gekennzeichnet, dass** zumindest einer der beiden Halbkästen (2a) zumindest ein Vortriebsmittel (5) und Wassersteuermittel, vor allem in der Art eines vorzugsweise steuerbaren Wasserstrahlantriebs umfasst.

4. Modul (1 ) nach irgendeinem der Ansprüche 1 bis 3, **dadurch gekennzeichnet, dass** zumindest ein Halbkasten (2b) zumindest einen vorzugsweise aufblasbaren Bugschwimmer (8) umfasst.

5. Modul (1) nach irgendeinem der Ansprüche 1 bis 4, **dadurch gekennzeichnet, dass** das Element (10a) eines Brückenteils auf einem Hebemittel in der Art eines Zylinders montiert ist, das imstande ist, das besagte Brückenteilelement von seiner Verstauposition im unteren Teil des Halbkastens bis auf zumindest eine Höhe anzuheben, die seiner ausgefahrenen Position entspricht.

6. Modul (1) nach irgendeinem der Ansprüche 1 bis 5, **dadurch gekennzeichnet, dass** das Brückenteilelement (10a, 10b) um zumindest 90 Grad schwenkbar zwischen einer Längsausrichtung zum Halbkasten (2a, 2b) und einer Querausrichtung zum besagten Halbkasten montiert ist.

7. Modul (1) nach irgendeinem der Ansprüche 1 bis 6, **dadurch gekennzeichnet, dass** das Brückenteilelement (10a, 1b) in eine in etwa längs verlaufende Richtung des Halbkastens (2a, 2b) verschiebbar montiert ist, sodass es von seiner Verstauposition in seine ausgefahrene Position in der Nähe der Mittellinie des Schwimmkastens (2) gebracht werden kann.

8. Modul (1) nach irgendeinem der Ansprüche 1 bis 7, **dadurch gekennzeichnet, dass** jeder Halbkasten (2a, 2b) ein halbes Brückenteil (10a, 10b) einschließt.

9. Modul (1) nach irgendeinem der Ansprüche 1 bis 8, **dadurch gekennzeichnet, dass** das Modul in der Schließposition imstande ist, auch ein oder mehrere konstituierende Elemente (15a, 15b) zumindest einer Zufahrtsrampe (15) einzuschließen, die dazu bestimmt ist, an einem Brückenteilende (10) installiert zu werden.

10. Modul (1) nach irgendeinem der Ansprüche 1 bis 9, **dadurch gekennzeichnet, dass** zumindest ein Brückenteilende (10) mit Mitteln zum Verbinden eines zweiten Moduls in ausgefahrener Position an einem Ende eines Brückenteils (10) ausgerüstet ist.

11. Modul (1) nach irgendeinem der Ansprüche 1 bis 10, **dadurch gekennzeichnet, dass** zumindest ein Brückenteilende (10) mit zumindest einem, vor allem durch zumindest einen Steller ausrichtbaren motorisierten Abschnitt ausgerüstet ist, und vor allem imstande ist, gegebenenfalls die Zufahrtsrampe (15) auszurichten.

12. Modul (1) nach irgendeinem der Ansprüche 1 bis 11, **dadurch gekennzeichnet, dass** zumindest ein Halbkasten (2a, 2b) zumindest ein ausklappbares Mastelement umfasst, das eine Förderstrebe (19) bildet, wobei der besagte Kasten imstande ist, die Strebe in der eingeklappten Position einzuschließen.

13. Modul (1) nach irgendeinem der Ansprüche 1 bis 12, **dadurch gekennzeichnet, dass** das Brückenteil (10) mit zumindest einem, vorzugsweise ausfahrbaren, Mittel (12) zum Zentrieren und Indexieren ausgestattet ist, das imstande ist, mit einem entsprechenden Mittel (13) zum Zentrieren und Indexieren eines Brückenteils eines zweiten Moduls zusammenzuwirken.

14. Modul (1) nach irgendeinem der Ansprüche 1 bis 13, **dadurch gekennzeichnet, dass** es mit zumindest einem Greifmittel durch einen für mehrere Behälter ausgeführten Arm, vor allem in der Art eines Bügels ausgerüstet ist.

## Claims

1. A module (1) for realizing a modular floating ferry (100) and/or bridge comprising a floatation tank (2) realized in the form of two floatation half-tanks (2a, 2b) hinged (3) together about a hinge line (A) between an open position in which the two half-tanks are substantially aligned and form the floatation tank, and a closed position in which a half-tank is folded down on the other half-tank in the same manner as a lid thereby forming a container box, **characterized in that** the module encloses all or part of the elements of realizing the floating ferry or bridge whose at least one span (10) element (10a, 10b) movably mounted between a stowed position in a bottom portion of the half-tank and along a substantially longitudinal direction of said half-tank, and a deployed position in which the span element is substantially above the half-tank and is oriented substantially along a direction transverse to the half-tank proximate to a centerline of the floatation tank (2).

2. The module (1) according to claim 1, **characterized in that** the half-tanks (2a, 2b) are equipped with at least one opening and closing assistance mechanical means, in particular of the cylinder (4) type.

3. The module (1) according to any one of claims 1 or 2, **characterized in that** at least one of the two half-tanks (2a) comprises at least one aquatic steering and propulsion (5) means, in particular of the preferably orientable water-jet propulsor type.

4. The module (1) according to any one of claims 1 to 3, **characterized in that** at least one half-tank (2b) comprises at least one preferably inflatable stem float (8).

5. The module (1) according to any one of claims 1 to 4, **characterized in that** the span element (10a) is mounted on a cylinder-type lifting means able to raise said span element from its stowed position at the bottom portion of the half-tank up to at least a height corresponding to its deployed position.

6. The module (1) according to any one of claims 1 to 5, **characterized in that** the span element (10a, 10b) is pivotally mounted by at least 90 degrees, between an orientation longitudinal to the half-tank (2a, 2b) and an orientation transverse to said half-tank.

7. The module (1) according to any one of claims 1 to 6, **characterized in that** the span element (10a, 1 b) is mounted in translation along a direction substantially longitudinal to the half-tank (2a, 2b) so as to be able to bring it from its stowed position toward its deployed position proximate to the centerline of the floatation tank (2).

8. The module (1) according to any one of claims 1 to 7, **characterized in that** each half-tank (2a, 2b) encloses a half-span (10a, 10b).

9. The module (1) according to any one of claims 1 to 8, **characterized in that** the module, in the closed position, is also able to enclose one or several element(s) (15a, 15b) constitutive of at least one access ramp (15) intended to be installed at one span (10) end.

10. The module (1) according to any one of claims 1 to 9, **characterized in that** at least one span (10) end is equipped with connection means to an end of a span (10) of a second module in the deployed position.

11. The module (1) according to any one of claims 1 to 10, **characterized in that** at least one span (10) end is equipped with at least one motorized orientable portion, in particular by means of at least one actuator, and in particular able to orient the access ramp (15) when required.

12. The module (1) according to any one of claims 1 to 11, **characterized in that** at least one half-tank (2a, 2b) comprises a least one foldable mast element forming a handling jib (19), said tank being able to contain the jib in the folded position

13. The module (1) according to any one of claims 1 to 12, **characterized in that** the span (10) is equipped with at least one preferably deployable centering and indexing means (12) able to cooperate with a corresponding centering and indexing means (13) of a span of a second module.

14. The module (1) according to any one of claims 1 to 13, **characterized in that** it is equipped with at least one gripping means through a skip loader arm, in particular of the bow-type.
